# FASCICULE DE BREVET EUROPEEN

(11) **EP 3 956 208 B1**
(45) Date de publication et mention de la délivrance du brevet: **03.06.2026**
(21) Numéro de dépôt: 20717894.8
(22) Date de dépôt: 15.04.2020
(51) Int. Cl.: B63B 21/50

(54) **DISPOSITIF D'AMARRAGE D'INSTALLATIONS FLOTTANTES DE SURFACE, PROCEDE D'INSTALLATION ET PROCEDE DE CALIBRAGE DU DISPOSITIF CORRESPONDANTS**
VORRICHTUNG ZUM VERTÄUEN VON SCHWIMMENDEN OBERFLÄCHENANLAGEN, UND ENTSPRECHENDES VERFAHREN
DEVICE FOR MOORING FLOATING SURFACE FACILITIES AND ASSOCIATED METHOD

(30) Priorité: 16.04.2019 EP 19169516
(43) Date de publication de la demande: 23.02.2022
(73) Titulaire: Racing Yacht Management International Ltd, London EC3V 9DJ (GB)
(72) Inventeur: PEAN, Lionel, London EC3V-9DJ (GB)
(74) Mandataire: Vidon Brevets & Stratégie
(86) Numéro de dépôt international: PCT/EP2020/060617
(87) Numéro de publication internationale: WO 2020/212440

(56) Documents cités:
- EP-A2- 0 147 176
- WO-A1-2014/032106
- FR-A1- 2 301 432
- US-A1- 2017 350 083

## Description

### 1. Domaine de l'invention

Le domaine de l'invention est celui de l'installation éphémère de structures maritimes.

Plus particulièrement, l'invention est relative à un dispositif d'amarrage et d'ancrage d'un objet flottant, tel qu'une plateforme ou un objet de surface, sur un plan d'eau, le dispositif étant apte à permettre son positionnement, sa stabilité et sa sécurisation.

L'invention concerne également un procédé de mise en œuvre, et notamment de calibrage et d'installation d'un tel dispositif d'amarrage et d'ancrage selon l'invention, ainsi que divers usages associés.

Par objet flottant, ou objet de surface, on entend aussi bien une plateforme qu'un navire, ou tout objet destiné à être amarré, la plateforme pouvant elle-même servir pour l'amarrage secondaire de navires ou d'objets flottants secondaires.

### 2. Arrière-plan technologique

La densité de la population est exponentielle et le niveau d'eau des océans et des plans d'eau terrestres monte sans cesse. Dans 100 ans, la population mondiale passera de 7 à 11 milliards d'individus sur terre. Une telle croissance engendre des conséquences qui, de manière logique, touchent à la fois l'habitat terrestre et les activités liées à la mer.

La moitié de la population vit dans les villes. La tendance ne va pas s'inverser de sitôt puisque les Nations Unies estimaient, en 2011, qu'en 2030 nous frôlerions les 5 milliards d'urbains sur 8,3 milliards de terriens. C'est donc près de 1,5 milliard d'humains supplémentaires qu'il va falloir loger en ville d'ici là.

Les villes continuent donc de conquérir rapidement de nouveaux espaces. D'après certains chercheurs, d'ici à 2030, l'espace urbain aura triplé. L'impact environnemental sera évidemment considérable. Ainsi, nombreux sont ceux qui ont commencé à réfléchir à des solutions d'habitat durables et écologiques.

Jusqu'à présent, les solutions d'habitation alternatives ne se développaient que dans le domaine du tourisme écoresponsable. Depuis quelques années, des concepts d'habitats originaux ont vu le jour apportant modernité et confort à ces habitations tout en respectant l'environnement. Ainsi, vivre sur l'eau est une idée viable pour désencombrer les villes et ces habitats peuvent aussi être utiles pour se parer de risques de catastrophes naturelles comme les inondations, les glissements de terrain ou le réchauffement climatique. Des objets de surface tel que les péniches, les maisons sur pilotis ou les concepts de maisons flottantes font partie de ces alternatives écologiques existantes. Certains projets prévoient également des systèmes adaptés pour réussir à être complètement autonomes.

A titre d'exemple, des dispositifs de mouillages collectifs écologiques, des plates formes de loisirs nautiques ou commerciales et des produits industriels de type Ferme aquacole ont notamment fait l'objet d'études et/ou de prototypes en bassin ou en situation réelle.

Depuis les lois de protection sur la nature de 1976 et la loi littorale de 1986, le rivage et les fonds marins sont également devenus un enjeu de protection pour les espèces protégées, d'autant plus que les anneaux ne sont plus assez nombreux pour accueillir tous les bateaux dans les ports et que les activités du nautisme et de la mer voient un développement exponentiel. En effet, les activités maritimes sont grandissantes par le développement des activités de loisirs tels que la pêche-promenade, la plongée, les stations de plage, les restaurations de rivage ou encore le transport maritime.

En parallèle, les plaisanciers jettent l'ancre au large des ports et des rivages et leurs mouillages peuvent provoquer des dégâts considérables sur les fonds marins.

Pour pallier ces inconvénients, notamment liés à la place et à la dégradation des fonds marins du fait du jet des ancres au large des ports et des rivages, différentes solutions techniques existent pour amarrer des plateformes ou des navires en mer. Le principe reste toujours similaire de créer un ancrage massif sur le fond marin (par exemple par la création d'un poids mort en béton dit corps mort ou coffre, ou par la mise en œuvre de pieux ancrés dans les fonds marins) une chaîne reliant ensuite l'ancrage dans le fond marin à une unité flottante (par exemple une bouée ou une plateforme) permettant l'amarrage des navires.

On connaît par exemple du document US 2017 350 083 un dispositif d'amarrage comprenant un tube télescopique fixé à une extrémité au sol et relié à l'autre extrémité à un corps flottant.

Toutefois, un inconvénient d'un tel dispositif est qu'il n'est pas possible de le démonter sans engendrer de dommages au niveau des fonds marins ce qui n'est pas satisfaisant.

En outre, un autre inconvénient d'un tel dispositif est que les objets de surface qui y sont amarrés sont soumis à l'ensemble des contraintes météorologiques ainsi qu'aux forces résultantes, de sorte que la résistance mécanique des objets de surface ainsi que les forces mécaniques s'exerçant sur les liens d'amarrage entre ces objets de surface et le dispositif d'amarrage sont relativement importantes.

En effet, contrairement à un port où, de manière générale, les navires et les plateformes sont ancrés sur des quais dont le poids permet de reprendre les efforts liés aux éléments extérieurs (courants, houles, vent, ...) et donc de limiter les efforts liés aux éléments naturels ce qui du coup limite les efforts à reprendre, de telles contraintes sur un objet de surface amarré en pleine mer ou sur un lac peuvent générer d'importants coûts de maintenance, voire des détériorations irréversibles, ce qui n'est pas non plus satisfaisant.

Un autre dispositif d'amarrage est connu du document EP 0 147 176 A2.

Il existe donc à l'heure actuelle un réel besoin d'amélioration de l'existant, au vu des enjeux quant aux développements de l'occupation du littoral et à sa gestion, ainsi qu'une nécessité de s'adapter dans les années à venir pour tenir compte de multiples besoins tels que :
- l'optimisation des espaces d'aire d'accueil marine ou fluviale, par la réduction des surfaces d'évitement par exemple,
- le besoin et la combinaison possible entre les plans d'eau comme la mer, les lacs, les fleuves, etc. et l'homme, entre la pression démographique et l'environnement,
- le besoin de résoudre les nombreux projets ou retours d'expérience de projets confrontés aux difficultés de maintien des installations de surface et de la capacité à assurer la stabilité et la sécurité des personnes et des biens se situant sur ces installations de surface ainsi que leurs conforts, quel que soit leur environnement physique et notamment au regard des actions du vent, des courants, des marées et/ou de la houle, et
- le besoin d'un système d'ancrage adapté aux installations de surface, adaptable aux conditions de l'environnement physique, écologique et capable d'être réversible.

### 3. Exposé de l'invention

L'invention répond donc au moins en partie à ce besoin en proposant un dispositif d'amarrage d'un objet flottant dans un plan d'eau dans un champ de contraintes physiques correspondant à des conditions d'utilisation prédéterminées dudit dispositif, ledit dispositif comprenant :
- des moyens d'ancrage, destinés à ancrer le dispositif au fond du plan d'eau ;
- des moyens d'arrimage destinés à arrimer l'objet flottant au dispositif d'amarrage ;
- un ensemble de liaison comprenant un mât et un élément coulissant, le mât étant relié aux moyens d'ancrage à une de ses extrémités et coopérant à son autre extrémité avec l'élément coulissant relié aux moyens d'arrimage, de façon que l'ensemble de liaison soit susceptible de présenter une longueur variable en fonction des contraintes physiques.

Selon l'invention, le dispositif d'amarrage présente une longueur variable entre au moins deux positions :
- une première position courte, correspondant à une première longueur prise par l'ensemble de liaison dans au moins une première condition d'utilisation du dispositif ;
- une seconde position étendue, correspondant à une seconde longueur prise par l'ensemble de liaison dans au moins une seconde condition d'utilisation du dispositif d'amarrage, la deuxième longueur étant supérieure à la première longueur.

En outre, selon l'invention, l'ensemble de liaison comporte des moyens de correction de la flottabilité du dispositif à l'intérieur d'une plage de flottabilité définie par les conditions d'utilisation du dispositif d'amarrage, de sorte que l'objet flottant soit retenu mobile sur le plan d'eau avec un ajustement dynamique continu tendant vers une position de moindre effort en fonction des contraintes physiques s'exerçant sur l'objet flottant.

Enfin, selon l'invention, lesdits moyens d'ancrage maintiennent fixe ledit dispositif d'amarrage par rapport au fond dudit plan d'eau, ledit mât présentant une portion élastique au voisinage desdits moyens d'ancrage.

Ainsi, l'invention propose une approche nouvelle et inventive permettant de résoudre au moins en partie les inconvénients de l'art antérieur.

En effet, l'intérêt de la mise en œuvre de moyens de correction de flottabilité, ou flotteur, est de réduire voire neutraliser les efforts exercés sur l'objet flottant quelles que soient les conditions météorologiques auxquelles est soumis l'objet flottant (qui peut être une plateforme ou un navire par exemple), en générant un couple de rappel, ou de résistance.

Ainsi, l'ensemble de liaison permet au dispositif d'amarrage d'assurer la reprise des contraintes physiques et des efforts transmis à l'objet flottant comme les efforts liés aux effets du vent, de la houle, des courants, aux effets de surcotes et de marée, de crue et/ou d'élévation du niveau de l'eau, et donc que l'objet flottant puisse être retenu mobile sur le plan d'eau, de façon dynamique et continue, constamment vers une position de moindre effort en fonction des contraintes physiques s'exerçant sur lui.Il est à noter que cette reprise des contraintes physiques et des efforts transmis se fait de manière progressive, c'est-à-dire avec une résistance progressive, de sorte qu'il n'y ait peu voire pas d'effet de butée lors de la reprise des contraintes physiques et des efforts transmis à l'objet flottant comme les efforts liés aux effets climatiques précités.

En outre, le dispositif selon l'invention permet également de corriger la période propre d'excitation de l'objet flottant par la mise en œuvre d'un tel élément de liaison. En effet, l'objet flottant, s'il est excité à sa fréquence de résonance par des effets externes (houles, vent, ...) risque d'entrer en vibrations incontrôlables ce qui pourrait engendrer des dommages que ce soit pour l'objet flottant ou le dispositif.

Selon une caractéristique d'au moins un mode de réalisation de l'invention, les moyens de correction de la flottabilité du dispositif sont constitués par au moins une portion à densité calibrée du mât et/ou élément coulissant présentant une densité relative inférieure à celle du plan d'eau.

De cette manière, cela permet de limiter le nombre de pièces à mettre en œuvre pour ce dispositif. En outre, cela permet de mieux contrôler la flottabilité du dispositif.

Selon une caractéristique d'au moins un mode de réalisation de l'invention, l'élément coulissant comprend une tige autour de laquelle s'étend la portion à densité calibrée.

L'intérêt d'une telle mise en œuvre est que le flotteur est sensiblement symétrique autour de l'élément coulissant et la résultante de sa poussée d'Archimède s'avère de fait centrée.

Selon une caractéristique d'au moins un mode de réalisation de l'invention, la portion à densité calibrée présentant une densité relative inférieure à celle du plan d'eau est constituée selon une configuration appartenant au groupe comprenant :
- les matériaux solides présentant une densité relative inférieure à celle du plan d'eau, et
- les cavités fermées ménagées dans le mât et/ou élément coulissant contenant un fluide ou un matériau présentant une densité relative inférieure à celle du plan d'eau.

Selon une caractéristique d'au moins un mode de réalisation de l'invention, les moyens de correction de la flottabilité du dispositif comprennent des moyens d'ajustement du degré de flottabilité du dispositif à l'intérieur de la plage d'utilisation, ces moyens d'ajustements étant réglables en fonction des conditions prédéterminées d'utilisation dudit dispositif.

De ce fait, cela permet d'adapter le dispositif quelles que soient les conditions d'utilisation et donc de mettre en œuvre un dispositif d'amarrage optimisé pour tout type d'amarrage et de plan d'eau.

Selon une caractéristique d'au moins un mode de réalisation de l'invention, les moyens d'ajustement du degré de flottabilité du dispositif sont ménagés sur la portion à densité calibrée du mât et/ou élément coulissant.

Cela permet de mettre en œuvre un dispositif simple d'utilisation et, en outre, de simplifier une éventuelle maintenance.

Selon une caractéristique d'au moins un mode de réalisation de l'invention, les moyens d'arrimage autorisent au moins deux degrés de liberté en rotation entre le dispositif d'amarrage et l'objet flottant.

Ainsi, cela permet de limiter le déplacement d'un tel objet flottant et donc de limiter les risques de détérioration d'un tel objet flottant. En outre, cela permet de mettre en œuvre un dispositif d'amarrage plus simple d'utilisation.

Selon l'invention, les moyens d'ancrage maintiennent fixe le dispositif d'amarrage par rapport au fond du plan d'eau, le mât présentant une portion élastique au voisinage des moyens d'ancrage.

Selon une caractéristique non revendiquée, les moyens d'ancrage autorisent au moins deux degrés de liberté en rotation du dispositif d'amarrage par rapport au fond du plan d'eau.

Ainsi, cela permet de limiter le déplacement d'un tel objet flottant et donc de limiter les risques de détérioration d'un tel objet flottant. En outre, cela permet de mettre en œuvre un dispositif d'amarrage plus simple d'utilisation.

Selon une caractéristique d'au moins un mode de réalisation de l'invention, il comprend en outre au moins un capteur.

De cette manière, cela permet de mettre en œuvre un dispositif permettant également de recueillir des données ou d'effectuer des mesures.

Dans ce cas, le capteur peut appartenir au groupe comprenant :
- Un inclinomètre ;
- Un baromètre ;
- Un capteur de localisation ;
- Un sonar.

Selon une caractéristique d'au moins un mode de réalisation de l'invention, lorsqu'il n'est pas relié à un objet flottant, ledit dispositif est mobile entre au moins :
- une position de flottabilité positive ;
- une position de flottabilité neutre ;
- une position de flottabilité négative,
le passage d'une position à une autre position étant effectué par action au niveau des moyens d'ajustement du degré de flottabilité du dispositif d'amarrage.

De ce fait, cela permet de faire varier la position du dispositif et, par exemple, de l'escamoter lorsqu'il n'est pas utilisé.

Selon une caractéristique d'au moins un mode de réalisation de l'invention, ladite première condition d'utilisation du dispositif correspond à une première combinaison de valeurs de paramètres d'utilisation dudit dispositif, et ladite deuxième condition d'utilisation du dispositif correspond pour au moins une seconde combinaison de valeurs desdits paramètres d'utilisation dudit dispositif, lesdits paramètres d'utilisation dudit dispositif appartenant au groupe incluant :
- les modalités d'usage ;
- la longueur maximale de coulissement ;
- les efforts longitudinaux s'exerçant sur ledit ensemble de liaison.

Selon une caractéristique d'au moins un mode de réalisation de l'invention, la plage de flottabilité est prédéterminée par les conditions d'utilisation du dispositif d'amarrage.

Selon une caractéristique d'au moins un mode de réalisation de l'invention, l'élément coulissant comprend en outre un segment ballastable, indépendant des moyens de correction de la flottabilité.

De cette manière, cela permet de faire varier la résistance de l'élément de liaison, et plus particulièrement celle du coulissement de l'élément coulissant par rapport au mât dans les différentes positions entre la position courte et la position étendue.

L'invention concerne également un procédé d'installation d'un dispositif d'amarrage selon l'un des modes de réalisation précités, comprenant les étapes suivantes :
- le montage à terre du dispositif d'amarrage ;
- le remorquage du dispositif d'amarrage jusqu'au plan d'eau ;
- le ballastage du dispositif d'amarrage de sorte à l'immerger ;
- l'ancrage du dispositif d'amarrage par le biais d'une fixation des moyens d'ancrage à des moyens de réception prévus au fond du plan d'eau.
- le déballastage du dispositif d'amarrage de sorte à le positionner en regard de l'objet flottant ;
- la fixation du dispositif d'amarrage à l'objet flottant par le biais d'une fixation des moyens d'arrimage à des moyens de fixation sur l'objet flottant.

Selon une caractéristique d'au moins un mode de réalisation de l'invention, le procédé comprend les étapes ultérieures de :
- détachement de la fixation du dispositif d'amarrage à l'objet flottant ;
- ballastage du dispositif d'amarrage immergé de sorte à ce qu'il présente une flottabilité négative.

L'invention concerne en outre un procédé de calibrage, à terre, d'un dispositif d'amarrage selon l'un des modes de réalisation précités, comprenant une étape de définition d'une plage de flottabilité en fonction des conditions d'utilisation du dispositif d'amarrage.

### 4. Liste des Figures

L'invention, ainsi que les différents avantages qu'elle présente, seront plus facilement compris, à la lumière de la description qui va suivre d'un mode de réalisation illustratif et non limitatif de celle-ci, et des dessins annexés parmi lesquels :
- la figure 1 est une vue en perspective d'un mode de réalisation du dispositif d'amarrage;
- la figure 2 est une vue en perspective éclatée du dispositif d'amarrage selon le mode de réalisation de la figure 1 ;
- la figure 3 est une vue externe du dispositif d'amarrage selon un deuxième mode de réalisation de l'invention, présentant une alternative aux moyens d'arrimage du mode de réalisation de la figure 1;
- la figure 4 est une vue externe du dispositif d'amarrage selon le mode de réalisation de la figure 1 ;
- la figure 5 est une vue en coupe du dispositif d'amarrage selon le mode de réalisation de la figure 3 ;
- la figure 6 est une vue externe du dispositif d'amarrage selon le mode de réalisation de la figure 1 ;
- la figure 7 est une vue en transparence du dispositif d'amarrage selon le mode de réalisation de la figure 3 ;
- la figure 8 est une vue en transparence du dispositif d'amarrage selon le mode de réalisation de la figure 1 ;
- la figure 9 est une vue en perspective de moyens d'ancrage du dispositif selon un mode de réalisation non revendiqué ;
- la figure 10 est une vue en perspective des moyens d'amarrage selon un premier mode de réalisation ;
- la figure 11 est une vue en perspective des moyens d'amarrage selon un deuxième mode de réalisation ;
- la figure 12 est une vue en perspective détaillée de moyens d'ancrage d'un dispositif au fond du plan d'eau, selon un mode de réalisation non revendiqué;
- la figure 13 est une vue schématique du dispositif d'amarrage selon le premier mode de réalisation, relié à un objet flottant, et en position courte ;
- la figure 14 est une vue schématique du dispositif d'amarrage selon le premier mode de réalisation, relié à un objet flottant, lui-même présentant une charge, et en position courte ;
- la figure 15 est une vue schématique illustrant la répartition des forces s'exerçant sur le dispositif d'amarrage selon le premier mode de réalisation, relié à un objet flottant, et en position étendue ;
- la figure 16 est une vue schématique du dispositif d'amarrage selon le premier mode de réalisation, relié à un objet flottant, et en position étendue ;
- la figure 17 est une vue schématique du dispositif d'amarrage selon le premier mode de réalisation, relié à un objet flottant, lui-même présentant une charge, et en position étendue ;
- la figure 18 est une vue schématique illustrant la répartition des forces s'exerçant sur le dispositif d'amarrage selon le premier mode de réalisation, relié à un objet flottant, et en position étendue ;
- la figure 19 est une vue schématique illustrant l'étape de remorquage du dispositif d'amarrage jusqu'au plan d'eau ;
- la figure 20 est une vue schématique illustrant l'étape de ballastage du dispositif d'amarrage de sorte à ce qu'il puisse être positionné en regard des moyens d'ancrage ;
- la figure 21 est une vue schématique illustrant l'étape d'ancrage du dispositif d'amarrage par le biais d'une fixation de moyens d'ancrage non revendiqués à des moyens de réception prévus au fond du plan d'eau.
- la figure 22 est une vue schématique illustrant l'étape de déballastage du dispositif d'amarrage de sorte à ce qu'il puisse être positionné en regard d'un objet flottant ;
- la figure 23 est une vue schématique illustrant l'étape de ballastage du dispositif d'amarrage immergé, et relié aux moyens d'ancrage, de sorte à ce qu'il présente une flottabilité négative ;
- la figure 24 est une vue schématique d'un dispositif d'amarrage selon un troisième mode de réalisation.

### 5. Description détaillée de modes de réalisation de l'invention

On illustre par la suite plusieurs modes de réalisation de l'invention, traités à titre de simples exemples illustratifs, et non limitatifs, à l'appui des figures 1 à 24.

### 5.1 Principe général de l'invention

La présente invention repose sur une approche tout à fait innovante qui consiste à prévoir, pour un plan d'eau, qu'un objet flottant tel qu'une plateforme ou un objet de surface (navire, station), soit monté ou amarré, ou arrimé sur un dispositif d'amarrage, lui-même ancré au fond du plan d'eau, de sorte que l'objet flottant soit retenu mobile sur le plan d'eau avec un ajustement dynamique continu tendant vers une position de moindre effort en fonction des contraintes physiques s'exerçant sur l'objet flottant.

Le champ de contraintes physiques s'entend ici par l'ensemble des contraintes physiques exercées par l'environnement (vent, pluie, ...) dans lequel est placé l'objet flottant (conditions météorologiques, forces indues au plan d'eau tel que le courant et la composition chimique du plan d'eau) ainsi que par l'ensemble des forces exercées par d'autres éléments (forces exercées par un objet flottant secondaire venant s'amarrer à l'objet flottant, forces exercées par le dispositif d'amarrage sur l'objet flottant et inversement, ...).

Par la recherche du moindre effort, on limite ainsi l'effort sur le dispositif d'amarrage, mais surtout on améliore le confort pour la structure flottante (amortissement des mouvements, stabilité, ...).

Ceci se fait principalement par le biais d'un ensemble de liaison, la flottabilité du dispositif est adaptée à l'intérieur d'une plage de flottabilité définie par les conditions d'utilisation du dispositif d'amarrage.

Par arrimage, on entend ici la liaison entre deux éléments qui sont chacun mobiles.

Il est à noter que la flottabilité est une force s'exerçant sur des corps immergés dans un fluide (liquide ou gazeux), qui sont donc soumis à la poussée d'Archimède. Elle s'oppose à la force de gravité, puisqu'elle est dirigée de bas en haut.

Selon le rapport entre sa densité (et donc son poids) et la poussée d'Archimède, un corps peut avoir une flottabilité neutre, positive ou négative. Dans ces trois cas, les objets vont respectivement flotter entre deux eaux, remonter vers la surface ou couler. Le dispositif d'amarrage selon l'invention est destiné à être installé dans un plan d'eau comme une mer ouverte ou fermée, une crique, un port, un lac, une réserve d'eau, etc. Un tel dispositif est adapté à tout type de plan d'eau y compris ceux soumis à une amplitude importante selon la hauteur d'eau et le marnage envisagé. Il est prévu pour être relié à un objet flottant utilisé dans ce plan d'eau.

Par objet flottant, on entend aussi bien une plateforme qu'un navire, ou tout objet destiné à être amarré, la plateforme pouvant elle-même servir pour l'amarrage secondaire de navires ou d'objets flottants secondaires. Par exemple, un tel objet flottant peut être une plateforme d'accostage de yachts, une station pouvant être météorologique ou d'un autre type, un ensemble de bouées, ... De manière générale, l'objet flottant peut désigner tout dispositif ou installation de surface ou flottante comme par exemple une habitation, une villa flottante, une plateforme ou station de loisirs ou d'accueil d'activités balnéaires, nautiques, commerciales, industrielles, techniques, de transport, de sécurité, de balisage, ou bien encore de relais. De ce fait, le principe général du dispositif d'amarrage est de faire office de fondation pour cet objet flottant.

Le dispositif d'amarrage selon l'invention procure plusieurs avantages. Il permet notamment de limiter l'impact sur le milieu naturel en permettant d'éviter le raclage des fonds et la maitrise du processus d'accueil tout en assurant la protection de notre littoral en évitant les effets destructeurs sur les espèces protégées qui assurent le maintien et le développement du biotope marin. Il permet également d'assurer la stabilité de l'installation flottante de surface en un point de fixation quelles que soient les conditions physiques naturelles impactant le plan d'eau comme les effets de la houle, du vent, du courant et/ou de marnage. Il permet en outre de contrôler et d'assurer le maintien en un point de l'installation flottante sur un plan d'eau et d'assurer la sauvegarde des personnes et des biens en cas de crue et/ou de marnage quelle que soit sa profondeur d'installation. Il permet aussi de maitriser, tout en la réduisant fortement, par exemple d'au moins 4 fois, la surface d'évitement d'une installation flottante de surface. Il permet enfin de gérer un système de suivi du milieu par l'installation de dispositifs de monitoring.

La présente invention vise également à fournir un procédé d'amarrage qui soit particulièrement simple et facile à mettre en œuvre et réversible, et dont la mise en œuvre n'exerce pas d'impact négatif sur l'environnement ou à minima un impact limité comparativement aux techniques de l'art antérieur. Notamment, la présente invention permet de préserver les fonds des plans d'eau dans lesquels elle est mise en œuvre et est spécifique aux installations flottantes ou de surface.

La présente invention vise enfin à faire en sorte que l'objet flottant puisse rester émergé (excepté une éventuelle partie de l'objet flottant conçue pour évoluer sous l'eau tel qu'une quille de navire) et que ses déplacements soient limités quelles que soient les conditions extérieures (houles, vent, courants, ...).

Le dispositif peut également apporter de la flottabilité à l'objet flottant.

Il est à noter qu'un objet flottant dans un plan d'eau évolue dans un champ de contraintes physiques de plusieurs natures.

La littérature permet de définir les différents efforts qui s'appliquent sur une structure flottante du fait des actions dites climatiques. En particulier, le guide des recommandations pour le calcul aux états-limites des ouvrages en site aquatique selon les Eurocodes dits ROSA 2000 définissent les efforts pouvant agir sur un objet flottant comme suit :
i) le vent : $R = \frac{1}{2} {ρ}_{air} \times {C}_{V} \times {V}^{2} \times \left({A}_{T} {cos}^{2}\left(α\right)+{A}_{L}{sin}^{2}\left(α\right)\right)$ $tan \left(φ\right) = tan \left(α\right) \times \frac{{A}_{L}}{{A}_{T}}$ ${F}_{T} = R sin \left(φ\right)$ ${F}_{L} = R cos \left(φ\right)$ $M = {F}_{T} \times {K}_{ext} \times L = {F}_{T} \times e$ avec les données suivantes :
   R : la résultante de l'effort dû au vent exercé sur l'objet flottant, inclinée d'un angle φ sur l'axe longitudinal,
   F_{T} : la composante transversale de la force du vent exercée sur l'objet flottant,
   F_{L}: la composante longitudinale de la force du vent exercée sur l'objet flottant,
   M : le moment de R réduit à l'axe vertical passant par le centre de gravité,
   V : la vitesse du vent au centre de poussée de l'objet flottant, cette vitesse correspondant à une vitesse moyenne sur 1 minute environ pour L > 25 m, et sur 15 secondes environ pour L < 25 m
   α : l'angle entre la direction du vent et l'axe longitudinal de l'objet flottant,
   A_{T}: la surface projetée de l'objet flottant exposée au vent de bout (« petite surface »),
   A_{L}: la surface projetée de l'objet flottant exposée au vent de travers (« grande surface »),
   L : la longueur de l'objet flottant,
   Cv: le coefficient de forme de l'objet flottant, compris entre 1,0 et 1,3 ,
   ρₐᵢᵣ: la masse volumique de l'air (1,225 kg/m₃),
   Kₑₓₜ : coefficient d'excentricité
ii) la Houle : ${F}_{T} = {ρ}_{w} \times g \times {C}_{f} \times {C}_{d} \times {H}^{2} \times D \times sin \left(α\right)$ ${F}_{L} = {ρ}_{w} \times g \times {C}_{f} \times {C}_{d} \times {H}^{2} \times D \times cos \left(α\right)$ avec les données suivantes :
   F_{T} : la composante transversale à l'objet flottant,
   F_{L} la composante longitudinale à l'objet flottant,
   H : la hauteur de la houle incidente,
   α : l'angle entre la direction de propagation de la houle et l'axe de l'objet flottant,
   D : la longueur projetée de l'objet flottant perpendiculairement à la direction de propagation de la houle,
   C_{f} : un coefficient adimensionnel de flottaison,
   C_{d} : un coefficient adimensionnel de profondeur relative du plan d'eau,
   ρ_{w}: la masse volumique de l'eau.
iii) le Courant :
   a) forces de pression : ${F}_{pT} = \frac{1}{2} {ρ}_{w} \times {C}_{T} + {A}_{L} \times {U}^{2} \times sin \left(α\right)$ ${F}_{pL} = \frac{1}{2} {ρ}_{w} \times {C}_{L} + {A}_{T} \times {U}^{2}$ avec les données suivantes :
      F_{pT} : la composante de la force transversale à l'objet flottant,
      F_{pL} : la composante de la force longitudinale à l'objet flottant,
      L : la longueur de l'objet flottant hors tout,
      U : la vitesse du courant à une profondeur égale à la moitié du tirant d'eau de l'objet flottant (moyenne sur 1 minute),
      α : l'angle entre la direction du courant et l'axe de l'objet flottant,
      A_{L} : la surface du maître-couple longitudinal de l'objet flottant (projection transversale, c'est-à-dire sur un plan longitudinal) : « la section immergée la plus grande »,
      A_{T} : la surface du maître-couple transversal de l'objet flottant (projection longitudinale, c'est-à-dire sur un plan transversal) : « la section immergée la plus petite »,
      C_{T} : le coefficient adimensionnel de forme transversale(variant entre 1 pour une grande profondeur d'eau à 7 pour une profondeur d'eau),
      C_{L} : le coefficient adimensionnel de forme longitudinale (variant entre 0,2 et 0,6 selon les formes géométriques de l'objet flottant),
      ρ_{w}: la masse volumique de l'eau,
   b) forces de courant : ${F}_{fT} = \frac{1}{2} {ρ}_{w} \times {C}_{r} + A {′}_{T} \times {U}^{2} \times {sin}^{2} \left(α\right)$ ${F}_{fL} = \frac{1}{2} {ρ}_{w} \times {C}_{r} \times A {′}_{L} \times {U}^{2} \times {cos}^{2} \left(α\right)$ avec les données suivantes :
      F_{fT} : la composante de la force transversale à l'objet flottant,
      F_{fL} : la composante de la force longitudinale à l'objet flottant,
      U : la vitesse du courant à une profondeur égale à la moitié du tirant d'eau de l'objet flottant
      (moyenne sur 1 minute),
      α : l'angle entre la direction du courant et l'axe de l'objet flottant,
      A'_{L} : la surface immergée totale diminuée de deux fois le maître-couple transversal (2. A_{T}),
      A'_{T} : la surface immergée totale diminuée de deux fois le maître-couple longitudinal (2 A_{L}),
      Cr : le coefficient adimensionnel de frottement,
      ρ_{w}: la masse volumique de l'eau.

En outre, à ces efforts dits « naturels » qui s'appliquent sur l'objet de surface ainsi que sur le dispositif d'amarrage, peuvent s'ajouter des efforts artificiels liés à l'amarrage de navires ou autres qui génèrent d'autres types de perturbations. Sur la base des efforts pouvant s'appliquer sur l'objet de surface, il peut être défini un système mécanique permettant de contrer ces efforts pour permettre la stabilisation de l'objet flottant.

Par ailleurs, il peut également s'ajouter, à ce système d'efforts des efforts de moindres importances toujours liés aux actions extérieurs. Notamment, l'action de la houle se caractérise par un mouvement sinusoïdal de fréquence et d'intensité variable.

Le dispositif selon l'invention entend répondre à ces oscillations et amortir le mouvement résiduel sur la structure flottante.

En effet, le dispositif présentant une longueur variable, il s'adapte à la variation de niveau de la mer qui peut être soit lié à une augmentation/diminution globale (marée, ...) soit à l'action de la houle.

Par ailleurs, il convient de noter que le dispositif selon l'invention entend également corriger la période propre d'excitation de l'objet flottant. En effet, l'objet flottant, s'il est excité à sa fréquence de résonance par des effets externes (houles, vent, ...) risque d'entrer en vibrations incontrôlables ce qui pourrait engendrer des dommages que ce soit pour l'objet flottant ou le dispositif.

Il est à noter qu'il s'agit d'un cas assez fréquent sur les navires dont la période propre au roulis est souvent assez proche de la période de la houle. L'invention permet ainsi de résoudre la problématique pour un navire arrimé.

Cela est permis par l'élément de liaison.

Selon une mise en œuvre, illustrée aux figures 1 à 8 et 12 à 23, ce dispositif d'amarrage peut consister en un élément coulissant associé à un corps qui peut être cylindrique ou de toute autre forme, équipé d'un volume à flottabilité variable,), qui peut être un pod (ou mât) ou un dispositif pistonnant.

Le principe de fonctionnement repose sur le fait qu'une masse à flottabilité positive, par exemple une masse d'air, est déportée par l'action des éléments extérieurs sur l'objet flottant, ce qui génère donc un couple résistant permettant d'équilibrer les forces s'exerçant sur le système (incluant l'objet flottant, le dispositif d'amarrage et des moyens de réception prévus au fond du plan d'eau) de sorte que l'objet flottant soit retenu mobile sur le plan d'eau avec un ajustement dynamique continu tendant vers une position de moindre effort en fonction des contraintes physiques s'exerçant sur l'objet flottant arrimé.

Selon une autre mise en œuvre, illustré à la figure 24, le dispositif peut également consister en un mât articulé présentant, par exemple, une charnière à butée. Dans ce cas, le mat n'est plus pistonnant mais articulé avec une charnière à butée. Quand l'action sur l'objet flottant déporte ce dernier, l'articulation s'ouvre et le volume d'air s'éloigne du point fixe, ce qui génère un couple de rappel, permettant également d'équilibrer les forces s'exerçant sur le système (incluant l'objet flottant, le dispositif d'amarrage et des moyens de réception prévus au fond du plan d'eau).

Ainsi, la présence du dispositif d'amarrage, et notamment de l'ensemble de liaison (qui est dans le premier mode de réalisation un dispositif pistonnant), permet au dispositif d'assurer la reprise des contraintes physiques et des efforts transmis à la plateforme ou l'objet de surface comme les efforts liés aux effets du vent, de la houle, des courants, aux effets de surcotes et de marée, de crue et/ou d'élévation du niveau de l'eau.

### 5.2 Structure et fonctionnement de l'ensemble de liaison

Selon un premier mode de réalisation du dispositif 1 d'amarrage, qui est illustré en appui avec les figures 1 à 8 et 12 à 23, celui-ci comprend un ensemble de liaison 4 comprenant un mât 40 et un élément coulissant 41.

Comme visible sur ces figures, le mât 40 est relié à des moyens d'ancrage (décrits par la suite) à une de ses extrémités 400 et coopère à son autre extrémité 401 avec l'élément coulissant 41 fixé à des moyens d'arrimage (décrits par la suite), de façon que l'ensemble de liaison 4 soit susceptible de présenter une longueur variable en fonction des contraintes physiques.

Comme visible, principalement en figures 5 et 6, ce mât 40 est creux et compartimenté. Il contient un fluide qui est, ici, de l'air.

Le mât 40 présente ici une forme sensiblement cylindrique et complémentaire de la forme de l'élément coulissant, de sorte que celui-ci puisse coulisser dans le mât 40. En d'autres termes, la surface intérieure du mât 40 est complémentaire de la forme de la surface extérieure de l'élément coulissant 41, sur la portion de coulissement.

On pourrait prévoir, dans d'autres modes de réalisation, que le mât présente une autre forme, par exemple une forme rectangulaire ou triangulaire.

Du fait qu'il ait pour rôle de transmettre les efforts soumis à l'objet flottant, le mât doit s'avérer relativement résistant. De ce fait, il peut être constitué en acier, fibre de verre, fibre de carbone, élastomère. Il peut également être constitué en un autre matériau susceptible d'être résistant aux contraintes physiques.

Selon l'invention, le dispositif 1 d'amarrage présente une longueur variable entre au moins deux positions :
- une première position courte (illustrée notamment en figures 13 à 15), correspondant à une première longueur L0 prise par l'ensemble de liaison 4 dans une première condition d'utilisation du dispositif ;
- une seconde position étendue (illustrée notamment en figures 16 à 18), correspondant à une deuxième longueur L1 prise par l'ensemble de liaison 4 dans au moins une seconde condition d'utilisation du dispositif 1 d'amarrage

Comme visible sur ces figures, la deuxième longueur L1 est supérieure à la première longueur L0. Dans ce mode de réalisation, la deuxième longueur L1 correspond à une longueur maximale d'extension.

Aux termes de l'invention, la première condition d'utilisation du dispositif correspond à une première combinaison de valeurs de paramètres d'utilisation dudit dispositif, et la deuxième condition d'utilisation du dispositif correspond pour au moins une seconde combinaison de valeurs des paramètres d'utilisation dudit dispositif, lesdits paramètres d'utilisation du dispositif appartenant au groupe incluant :
- les modalités d'usage (par exemple la charge amarrée) ;
- la longueur maximale de coulissement ;
- les efforts longitudinaux s'exerçant sur ledit ensemble de liaison.

Comme illustré, dans ce mode d'utilisation la première condition d'utilisation correspond à une situation dans laquelle le dispositif d'amarrage est en charge (relié à un objet flottant) et les contraintes physiques s'exerçant sur l'objet flottant 9 sont relativement faibles de sorte que les efforts longitudinaux s'exerçant sur l'ensemble de liaison sont suffisamment faibles pour que celui-ci soit maintenu à la verticale par rapport au dispositif, ce dispositif 1 d'amarrage évoluant également selon un axe vertical V. La longueur L0 peut être considérée comme une longueur minimale d'extension.

Dans la deuxième condition d'utilisation correspond à une situation dans laquelle le dispositif d'amarrage est en charge et les contraintes physiques s'exerçant sur l'objet flottant 9 sont relativement fortes de sorte que les efforts longitudinaux s'exerçant sur l'ensemble de liaison écartent ce dispositif 1 d'amarrage de l'axe vertical V.

Ici, le dispositif d'amarrage est écarté de l'axe vertical V d'un angle sensiblement égal à 30 degrés.

Dans ce mode de réalisation, le mât 40 et l'élément coulissant 41 forment un piston, fermé par une plaque annuaire 410 et dont le coulissement est facilité par une bague 411.

Ce piston, lorsqu'il est en action, permet de chasser de l'eau contenue dans des compartiments du mât 40 et de faire un appel de fluide (ici de l'air) dans le volume opposé du mât (correspondant aux compartiments non contenant de l'eau), la chasse de l'eau et l'appel de l'air n'étant pas effectués à la même vitesse ce qui permet la reprise des efforts liée à la charge dynamique induite sur l'objet de surface, par exemple par la houle, les marées, les effets de surcotes, les courants la crue et/ou le vent, en amortissant le système par le transit du fluide dans ce piston et donc l'amortissement ou la réduction des oscillations de l'objet de surface.

En effet, le dispositif étant pistonnant, par le biais de cet ensemble de liaison 4, il peut s'adapter à la variation de niveau de la mer soit lié à une augmentation/diminution globale (marée, ...) soit à l'action de la houle.

Par exemple, du fait que l'action de la houle se caractérise par des mouvements de faibles périodes et donc des variations du niveau d'eau de durée variable, le piston peut compenser ces effets transitoires et réduire les mouvements de l'objet flottant par la variabilité de la longueur de l'ensemble de liaison et le coulissement du piston.

Dans le cas de la houle, deux phénomènes peuvent être en jeu :
- une excitation par des périodes relativement courtes (autrement appelée clapot). Dans ce cas, l'élément coulissant 41 dans le mât 40 va générer une variation du volume de fluide contenu dans le mât 40 dans lequel il navigue et donc générer un couple de rappel, le mouvement résultant du piston se trouvera amorti par rapport au mouvement excitant par un amortissement des mouvements de faibles amplitudes
- une excitation par des périodes relativement longues (houles). Dans ce cas, l'amortissement se fera par un déplacement en plan ce qui fera varier le couple résistant et limitera ainsi le déplacement vertical de l'objet flottant.

Il est à noter que le mât 40 peut, dans ce mode de réalisation, être ballasté. Le ballastage se définit respectivement par le remplissage d'un corps par un fluide similaire à celui dans lequel le corps est immergé (ici de l'eau similaire à celle du plan d'eau). Son opposé, le déballastage consiste à la vidange du fluide et remplacement par un fluide plus léger que celui dans lequel le corps est immergé, par exemple de l'air.

Pour ce faire, le mât 40 dispose de deux orifices (non représentés) munis d'un robinet (par exemple un situé en partie basse et l'autre en partie haute). Si le volume est plein d'un fluide plus léger que le fluide dans lequel est plongé le dispositif (de l'air par exemple), à l'ouverture des deux robinets, l'un laissera échapper le fluide le plus léger (l'air) tandis que l'autre permettra l'introduction du fluide environnant (l'eau du plan d'eau). Une fois le corps rempli du fluide souhaité les robinets sont fermés. Le déballastage s'effectue de façon similaire avec l'ouverture des deux robinets et l'injection forcée d'un fluide plus léger que le fluide à l'intérieur du corps ce qui va générer le départ du fluide lourd et son remplacement par le fluide léger. Une fois l'opération terminé, les robinets sont de nouveau fermés.

Un tel ballastage ou déballastage peut permettre de faire varier le couple de rappel que peut générer le piston, ceci pouvant être utile selon les contraintes physiques potentielles correspondant aux conditions d'utilisation prédéterminées du dispositif.

En outre le ballastage ou déballastage du piston permet de faire varier la masse de l'ensemble objet flottant/piston et donc de fait de changer sa fréquence de résonance, ce qui peut permettre de lutter contre les effets de résonance de la houle.

De sorte que le système comprenant l'objet flottant, le dispositif, et l'ancrage puisse arriver à un équilibre de force, l'ensemble de liaison 4 comporte en outre des moyens 42 de correction de la flottabilité du dispositif 1 à l'intérieur d'une plage de flottabilité définie par les conditions d'utilisation du dispositif 1 d'amarrage.

L'objectif de ces moyens 42 de correction de flottabilité, ou flotteur, est de réduire voire neutraliser les efforts exercés sur l'objet flottant quelles que soient les conditions météorologiques auxquelles est soumis l'objet flottant (qui peut être une plateforme ou un navire par exemple), en générant un couple de rappel.

Ainsi, l'ensemble de liaison 4 (qui est dans ce premier mode de réalisation un dispositif pistonnant couplé à un flotteur), permet au dispositif d'amarrage d'assurer la reprise des contraintes physiques et des efforts transmis à l'objet flottant comme les efforts liés aux effets du vent, de la houle, des courants, aux effets de surcotes et de marée, de crue et/ou d'élévation du niveau de l'eau, et donc que l'objet flottant puisse être retenu mobile sur le plan d'eau, de façon dynamique et continue, constamment vers une position de moindre effort en fonction des contraintes physiques s'exerçant sur lui.

Selon les modes de réalisation, les moyens de correction de la flottabilité du dispositif d'amarrage sont constitués par au moins une portion 44 à densité calibrée du mât et/ou de l'élément coulissant présentant une densité relative inférieure à celle du plan d'eau.

Ici, les moyens 42 de correction de la flottabilité du dispositif d'amarrage sont constitués par une portion du mât qui présente une densité relative inférieure à celle du plan d'eau, de sorte que le flotteur présente une flottabilité positive.

Du fait que l'élément coulissant 41 comprend une tige qui coulisse à l'intérieur du mât 40, il s'en suit que la portion présentant une densité relative inférieure à celle du plan d'eau s'étend autour de cette tige.

Cette portion est ici faite en une seule partie. On pourrait toutefois imaginer des modes de réalisation dans lesquelles cette portion serait divisée en plusieurs parties, par exemple équilibrées sur le long du mât.

L'intérêt d'une telle mise en œuvre est que le flotteur est sensiblement symétrique autour de l'élément coulissant et la résultante de sa poussée d'Archimède s'avère de fait centrée.

Selon différents modes de réalisation, la portion présentant une densité relative inférieure à celle du plan d'eau est constituée selon une configuration appartenant au groupe comprenant :
- les matériaux solides présentant une densité relative inférieure à celle du plan d'eau, et
- les cavités fermées ménagées dans le mât 40 et/ou élément coulissant 41 (ici dans le mât) contenant un fluide ou un matériau présentant une densité relative inférieure à celle du plan d'eau.

Ce fluide peut, par exemple, être de l'air. Il peut aussi s'agir d'hydrogène. De sorte à ce que la flottabilité de ces moyens 42 de correction de la flottabilité soit positive, ce fluide ou matériau doit toutefois présenter une densité relative inférieure à celle du plan d'eau.

Dans ce cas, le flotteur peut être constitué en acier, fibre de verre, fibre de carbone, élastomère. Il peut également être constitué en un autre matériau, pour autant que ces caractéristiques mécaniques lui permettent d'assurer son objectif de maintenir hermétiquement un volume de fluide.

Dans le mode de réalisation illustré, et de sorte à pouvoir faire varier la flottabilité du dispositif à l'intérieur d'une plage de flottabilité définie par les conditions d'utilisation du dispositif, les moyens 42 de correction de la flottabilité du dispositif 1 comprennent des moyens 420 d'ajustement du degré de flottabilité dudit dispositif 1 à l'intérieur de la plage d'utilisation, ces moyens 420 d'ajustements (illustrés en figure 22) étant réglables en fonction des conditions prédéterminées d'utilisation du dispositif 1.

Il est à noter que les conditions prédéterminées d'utilisation du dispositif peuvent dépendre du type de plan d'eau (lac, port, pleine mer), du type d'objet flottant (navire, plateforme, station, ...), ainsi que d'autres critères tels que la région du monde (qui engendre des conditions climatiques différentes), les matériaux mis en œuvre pour le dispositif, le sol d'ancrage, ...

Ici, les moyens 420 d'ajustement du degré de flottabilité du dispositif 1 sont ménagés sur la portion 43 du mât 40.

De même que pour le piston, les moyens de correction de la flottabilité peuvent également être ballastés ou déballastés. Ce ballastage peut se faire par l'intermédiaire des moyens 420 d'ajustement.

Un tel ballastage ou déballastage peut permettre de faire varier la flottabilité du dispositif d'amarrage, ceci pouvant être utile selon les contraintes physiques potentielles correspondant aux conditions d'utilisation prédéterminées du dispositif.

### 5.3 Moyens d'ancrage au sol

Comme décrit ci-dessus, le dispositif comprend des moyens 2 d'ancrage au sol, qui sont destinés à ancrer ce dispositif au fond du plan d'eau.

Ces moyens d'ancrage sont adaptés et calibrés selon l'objet flottant et peuvent comprendre, dans un mode de réalisation non revendiqué, une structure articulée sur un système d'ancrage écologique adapté à la nature intrinsèque du fond du plan d'eau et à la nature du biotope en présence.

Comme illustré, par exemple aux figures 1 et 13, ces moyens d'ancrage sont destinés à coopérer avec des moyens de réception prévus au fond du plan d'eau, et plus particulièrement à être fixés à ces moyens 8 de réception prévus au fond du plan d'eau.

On peut citer comme exemples de moyens de réceptions prévus au fond du plan d'eau des corps morts, des pieux, des vis, des scellements ou bien des ancres à vis et/ou des ancres écologiques.

L'utilisation de ces moyens d'ancrage fixés aux moyens 8 de réception prévus au fond dudit plan d'eau permet de préserver les fonds du plan d'eau dans la mesure où le dispositif d'amarrage n'entre pas en contact ni ne racle les fonds marins. Ainsi le dispositif d'amarrage selon l'invention permet de préserver les fonds marins et de réduire, de manière importante, l'impact de la mise en œuvre d'ancrage, de mouillage et/ou de lestage sur la faune et la flore.

Dans un mode de réalisation non revendiqué et illustré notamment aux figures 9 et 12, les moyens 2 d'ancrage peuvent comprendre un élément d'accroche 21 directement relié aux moyens 8 de réception prévus au fond du plan d'eau, une pluralité de manilles 22, et une plaque pleine 23 qui est placée au contact de l'extrémité 400 du mât 40.

Plus précisément, l'élément d'accroche est fixé de manière réversible aux moyens de réception prévus au fond du plan d'eau et présente un orifice dans laquelle vient se loger une portion d'une des manilles 22.

Ici, ces manilles 22 ainsi que l'élément d'accroche 21 et la plaque pleine 23 permettent de mettre en œuvre des moyens 2 d'ancrage qui autorisent au moins deux degrés de liberté en rotation du dispositif 1 d'amarrage par rapport au fond plan d'eau. Plus particulièrement, dans ce mode de réalisation, deux manilles sont mises en œuvre, le mouvement de l'une par rapport à l'autre étant possible sur deux axes de rotation, qui sont les axes x et y, comme représenté par exemple à la figure 12. De ce fait, l'axe z, correspondant à un axe vertical du dispositif, lorsqu'il est dans un équilibre initial, est ici bloqué en rotation pour le dispositif.

Toutefois, selon l'invention, les moyens d'ancrage maintiennent fixe le dispositif d'amarrage par rapport au fond du plan d'eau, en mettant en œuvre des moyens d'ancrage bloquant l'ensemble des rotations et des translations.

Selon l'invention, de sorte à ce que le dispositif d'amarrage puisse effectuer son rôle, le mât présente alors une portion élastique au voisinage des moyens d'ancrage de sorte à ce que l'objet flottant puisse être retenu mobile sur le plan d'eau avec un ajustement dynamique continu tendant vers une position de moindre effort en fonction desdites contraintes physiques s'exerçant sur celui-ci.

Dans un mode de réalisation non revendiqué, on pourrait également mettre en œuvre des moyens d'ancrage qui autorisent trois degrés de liberté en rotation du dispositif d'amarrage par rapport au fond plan d'eau, par exemple par le biais d'une rotule.

On pourrait en outre prévoir un mode de réalisation dans lequel les moyens d'ancrage autorisent également un voire plusieurs degrés de liberté en translation.

Selon un aspect d'un mode de réalisation, il est souhaité que le dispositif d'amarrage présente un maillon faible, c'est-à-dire un point qui, en cas de besoin, peut céder. Par exemple, en cas de force trop importante exercée sur un objet flottant ou sur le dispositif, il peut être souhaité qu'il y ait un fusible de sorte à ne pas détériorer l'objet flottant.

Dans un mode de réalisation non revendiqué et illustré notamment en figure 12, le maillon faible est constitué par les moyens d'ancrage au sol, et plus particulièrement par les manilles 22.

Pour compenser ce maillon faible, les moyens d'ancrage peuvent alors comprendre une chaîne de résistance 24 qui permet de doubler la tenue du dispositif et qui est fixée à l'élément d'accroche 21 et la plaque pleine 22. Une telle chaîne de résistance 24 évite ainsi la dérive de l'objet flottant ainsi que du dispositif 1 d'amarrage.

En cas de casse des manilles, Cette chaîne 24 se met sous tension ce qui peut permettre de créer une alerte à un utilisateur.

Une telle alerte peut par exemple être créée si des conditions de dimensionnement ont été dépassées ou si une tension dépassant un seuil prédéterminé est détectée dans cette chaîne.

### 5.4 Moyens d'arrimage du dispositif d'amarrage à l'objet de surface

Le dispositif comprend également des moyens d'arrimage destinés à arrimer l'objet flottant 9 au dispositif 1 d'amarrage.

Comme décrit ci-dessus, on entend par arrimage la liaison entre deux éléments qui sont chacun mobiles.

L'utilisation de ces moyens d'arrimage de liaison permet de limiter l'oscillation, le renversement et la submersion des objets flottants en assurant leurs stabilités. Ils permettent en outre d'améliorer la tenue de ces objets flottants quelles que soient les conditions météorologiques et océanographiques environnantes. Cela permet aussi de réduire son évitement.

Le choix du type de moyens d'arrimage peut, par exemple, se faire en fonction de l'objet flottant à amarrer (poids, flottabilité, efforts et moments de charge).

Ces moyens d'arrimage peuvent ainsi, selon les modes de réalisation, être réalisés sous la forme d'un ensemble sphérique et/ou un ensemble longitudinal qui sont fixés à une extrémité supérieure de l'élément coulissant 41 associé au mât 40. L'ensemble sphérique et l'ensemble longitudinal constituent des dispositifs de rotation qui assurent le libre mouvement de l'objet flottant 9 de sorte que cet objet flottant 9 soit retenu mobile sur le plan d'eau avec un ajustement dynamique continu tendant vers une position de moindre effort en fonction des contraintes physiques s'exerçant sur lui.

On présente maintenant, en relation avec les figures 10 et 11, deux modes de réalisation de ces moyens d'arrimage.

Comme illustré en figure 10, un mode de réalisation des moyens 3 d'arrimage réalisés sous la forme d'un ensemble sphérique comprennent une cage extérieure 30 permettant de solidariser l'objet flottant au reste des moyens 3 d'arrimage afin d'assurer les principes de rotations, d'oscillation et de maintien à l'horizontale de ladite installation flottante en surface d'un plan d'eau.
Les moyens 3 d'arrimage comprennent également une rotule 33 assemblée à un joint 32 et à une demi-coquille 31, le tout étant solidarisé d'une coté à une plaque pleine 34 et de l'autre coté à la cage extérieure 30.

Cette cage extérieure 30 peut être préférentiellement une cage métallique.

Quant à la demi-coquille 31, elle est préférentiellement en caoutchoucs de type EPDM (éthylène-propylène-diène monomère).

De tels moyens 3 d'arrimage peuvent également être revêtus de téflon ou de PTFE (polytétrafluoroéthylène) et équipée de graisseurs en ligne. De cette manière, cela permet d'équiper le dispositif d'amarrage de moyens d'arrimage capables de résister à des conditions d'utilisation variées.

Selon ce mode de réalisation, les moyens 3 d'arrimage autorisent au moins deux degrés de liberté en rotation entre le dispositif 1 d'amarrage et l'objet flottant 9. Plus particulièrement, ici, le mouvement est autorisé sur deux axes de rotation, qui sont les axes x et y, comme représenté par exemple à la figure 1. De ce fait, l'axe z, correspondant à un axe vertical du dispositif, lorsqu'il est dans un équilibre initial, est ici bloqué en rotation pour le dispositif.

Il est à noter cependant que, pour des raisons de résistance mécaniques, un jeu est préférentiellement laissé dans toutes les directions de sorte à ce que des mouvements relativement faibles dans les degrés de libertés bloqués soient possibles. On évite ainsi que les différents éléments constituant ces moyens 3 d'arrimage soient constamment en situation de contrainte trop importantes.

Dans d'autres modes de réalisation, on pourrait également mettre en œuvre des moyens d'arrimage qui autorisent trois degrés de liberté en rotation de l'objet flottant par rapport au dispositif d'amarrage.

On pourrait en outre prévoir un mode de réalisation dans lequel les moyens d'amarrage autorisent également un voire plusieurs degrés de liberté en translation.

Dans la variante représentée à la figure 11, les moyens 3' d'amarrage sont réalisés sous la forme d'un ensemble longitudinal comprenant système d'écrous 37 et de manilles 36 répartis de part et d'autre d'un émerillon 38, le tout étant solidarisé d'un coté à une plaque pleine 39 mise au contact de l'élément coulissant 41, et de l'autre coté à une pièce de liaison 35 avec l'objet flottant.

### 5.5 Fonctionnement du dispositif d'amarrage

Le fonctionnement du dispositif d'amarrage selon l'invention part du principe selon lequel à un moment donné (correspondant à des forces qui s'exercent sur l'objet flottant), un volume d'air doit s'éloigner de l'axe vertical V, et générer un couple de rappel.

A l'équilibre et en l'absence de force, le mât 40 est vertical et axé sur les moyens de réception 8 au substratum ainsi que sur les moyens d'accroche aux moyens 3 d'arrimage.

Lorsque l'objet flottant 9 tend à s'éloigner, le mât 40 s'incline et le volume de fluide contenu dans le flotteur 42 ne se retrouve plus axé sur les moyens de réception 8. Ce volume qui naturellement subit la poussée d'Archimède tend à se réaligner sur l'ancrage, ce qui génère un couple résistant.

Plus l'objet flottant 9 s'éloigne, et plus l'élément coulissant 41 s'extrait du mât 40 qui s'incline lui-même par rapport à la verticale, augmentant de fait le couple résistant généré par le dispositif 1 d'amarrage.

Ainsi il s'établit un équilibre entre le couple moteur F (objet flottant qui s'éloigne qui s'éloigne) et le couple résistant Apod (volume de fluide contenu dans le flotteur 42 soumis à la pression d'Archimède).

En considérant les forces qui agissent sur le système (comprenant l'objet flottant, le dispositif d'amarrage, et les moyens de réception) dans un plan d'eau dans un champ de contraintes physiques correspondant à des conditions d'utilisation prédéterminées du dispositif, les forces sont les suivantes :
- La force F : appliquée sur l'objet flottant en surface (effort lié aux phénomènes extérieurs tel que la houle, le vent, les courants, ...)
- Le poids de l'objet flottant 9 : Wf
- Le poids du dispositif 1 d'amarrage : Wpod
- Le poids des moyens de réception 8 : Wanc
- La poussée d'archimède sur l'objet flottant 9 : Af
- La poussée d'archimède sur le piston formé par l'élément coulissant et le mât : Apist
- La poussée d'archimède sur les moyens de correction de la flottabilité : Apod
- La poussée d'Archimède sur les moyens de réception 8 : Aanc
- La force résistante des moyens de réception 8 : ANC

Comme vu précédemment, le piston formé par le mât et l'élément coulissant peut être à flottabilité positive, négative ou neutre. Ceci peut par exemple être réglé préalablement à l'installation du dispositif ou ajustable si nécessaire par ballastage/déballastage d'eau du plan d'eau dans le mât 40, selon les conditions d'utilisation prédéterminées.

Si l'on souhaite que le dispositif assure un équilibre, il est préférable que les conditions d'utilisation prédéterminées prennent en compte le fait que : $\vec{Wf} + \vec{Af} + \vec{Apιst = 0} .$

Par ailleurs, il est possible de considérer que Aanc est négligeable au regard des autres forces.

De ce fait, et étant entendu que dans un état initial (illustré en figure 15), les forces appliquées sur l'objet flottant en surface sont nulles (F = 0 kN), la somme des forces exercées sur le système à l'équilibre initial peut s'écrire : $\vec{Wf} + \vec{Wpod} + \vec{Wanc} + \vec{ANC} + \vec{Af} + \vec{Apιst} + \vec{Apod} + \vec{Aanc} = 0$

Etant entendu que, comme décrit précédemment, *W̅f̅ + A̅f̅* + A̅p̅i̅s̅t̅= 0 et que Aanc est négligeable, ceci peut donc se réduire à : $\vec{Wpod} + \vec{Wanc} + \vec{ANC} + \vec{Apod} = 0$

Comme illustré sur cette figure 15, et de manière logique, l'ensemble des forces sont donc verticales, Les forces motrices (tel que le poids) étant descendantes alors que les forces résistantes (tel que la poussée d'Archimède) sont dirigées vers le haut.

De ce fait, les valeurs des différentes forces peuvent s'écrire de la manière suivante :
$Wpod + Wanc + ANC = Apod$

La poussée d'Archimède sur les moyens de correction de la flottabilité Apod étant donc égale à la somme du poids du dispositif, des moyens de réception 8, et de la force résistante de ces moyens de réception 8, les moyens 42 de correction de la flottabilité du dispositif 1 d'amarrage sont ici configurés pour que le dispositif d'amarrage présente une flottabilité située à l'intérieur d'une plage de flottabilité définie par lesdites conditions d'utilisation incluant le poids du dispositif, le poids des moyens de réception et la force résistante des moyens de réception 8.

Lorsque l'objet flottant subit un effort extérieur (tel que de la houle, du vent, courant, des amarrages, ...), alors on peut considérer que : $F > 0 kN$

Dans ce cas de figure, illustré en figure 18, l'objet flottant va se déplacer, entrainant avec lui le piston et le mât 40. Elle va se déplacer jusqu'à atteindre un équilibre des forces tel que : $\vec{F} + \vec{Wf} + \vec{Wpod} + \vec{Wanc} + \vec{ANC} + \vec{Af} + \vec{Apιst} + \vec{Apod} + \vec{Aanc} = \vec{0}$ et : $\sum {Moments}_{0} = \vec{0}$ Pour les mêmes raisons que précédemment, l'équation des efforts peut se réduire à : $\vec{F} + \vec{Wpod} + \vec{Wanc} + \vec{ANC} + \vec{Apod} = \vec{0}$

L'inclinaison du dispositif 1 implique, dès lors, que les forces ne sont plus colinéaires.

Dans ce système, et du fait de l'absence de mouvement à l'endroit des moyens d'ancrage, on peut considérer que la somme des moments au niveau de ces moyens d'ancrage est égale à zéro.

Les principales forces agissantes pour l'équilibre des moments sur ce système sont donc les suivantes :
- Action motrice : *̅F̅*̅: donc le moment agit avec le bras de levier égale à la hauteur d'eau
- Action résistante : *̅A̅p̅o̅d̅*̅ donc le moment agit avec un bras de levier qui est fonction du sinus de l'angle d'inclinaison du dispositif d'amarrage.

Il est à noter que plus l'objet flottant s'éloigne, plus l'angle d'inclinaison du dispositif d'amarrage augmente, plus le bras de levier de *̅A̅p̅o̅d̅*̅ et donc le moment de *̅A̅p̅o̅d̅*̅ augmentent.

De ce fait, les moyens 42 de correction de la flottabilité du dispositif 1 d'amarrage sont configurés pour que le dispositif d'amarrage présente une flottabilité située à l'intérieur d'une plage de flottabilité définie par lesdites conditions d'utilisation qui, en plus d'inclure le poids du dispositif, le poids des moyens de réception et la force résistante des moyens de réception 8, comprennent également la charge à reprendre (correspondant à la charge utile prévue à amarrer à ce dispositif), la hauteur d'eau et de l'inclinaison maximale souhaitée.

Concernant la charge à reprendre correspondant à la charge utile prévue à amarrer à ce dispositif, elle sera relativement variable pour ce dispositif d'amarrage. En effet, une charge à reprendre pour un dispositif d'amarrage comme celui illustré en figure 13, auquel un simple objet flottant 9 est arrimé, n'est évidemment pas la même qu'une charge à reprendre pour un dispositif d'amarrage comme celui illustré en figure 14, auquel un objet flottant 9 accueillant un navire N est arrimé. Toutefois, le dispositif 1 d'amarrage illustré en figure 13 est ici identique au dispositif d'amarrage illustré en figure 14 du fait qu'il est prévu pour être arrimé à l'objet flottant 9 lui-même étant prévu pour accueillir des navires.

Concernant le fonctionnement du dispositif d'amarrage, et une fois que la sollicitation diminue, c'est-à-dire une fois que *̅F̅*̅ tend vers 0 kN et que le moment lié au volume d'air du piston ne se trouve plus compensé par le moment lié à *F̅,* , le dispositif 1 d'amarrage va se rapprocher de l'axe vertical V, les forces s'exerçant sur le système redevenant progressivement colinéaires.

On présente ci-dessous un exemple de dimensionnement d'un tel dispositif d'amarrage et de moyens de réception pour une installation à 18 m de profondeur, ce dispositif étant prévu pour être arrimé à une plateforme flottante permettant de recevoir 6 navires de 35m.

Les conditions de dimensionnement du dispositif d'amarrage sont les suivantes :
- 6 navires de 35 m amarrés ;
- Vent règlementaire selon la norme Eurocode 0 à 22m/s ;
- Houles de hauteur significative de 1 m déphasé de 5° par rapport au vent ;
- Courant de vitesse de 0,2 m/s déphasé de 20° par rapport au vent ;
- Inclinaison maximale du mat de 30°.

Le calcul des efforts F amène à un effort global de l'ordre de 18 t à reprendre. Le dispositif d'amarrage aura une hauteur globale d'environ 12 m et le volume du flotteur sera d'environ 68 m³ selon la répartition du plan joint.

A 30°, l'élément coulissant sera sorti d'environ 4,70 m.

Le mât devra reprendre un moment fléchissant d'environ 50t.m.

Les moyens d'ancrage prévus au fond devront reprendre un effort vertical de 50t et un effort horizontal d'environ 18 t.

### 5.6 Monitoring

Dans un mode de réalisation non représenté, les moyens d'ancrage au fond du plan d'eau et le mât sont pourvus d'équipements de monitoring et de contrôle du milieu. Dans un mode de réalisation alternatif l'équipement de monitoring et de contrôle du milieu est rattaché à l'élément de liaison.

Cet équipement de monitoring et de contrôle du milieu comprend au moins un capteur.

Selon les modes de réalisation, ces capteurs appartiendront au groupe comprenant :
- Un inclinomètre ;
- Un baromètre ;
- Un capteur de localisation ;
- Un sonar ;
- Un capteur de mesure de la qualité des eaux (turbidité, température, salinité, ...) ;
- Un capteur de mesure de paramètres physiques secondaires divers (houles, niveaux d'eau, ...).

Ces équipements de monitoring et de contrôle du milieu peuvent également être équipé d'un système de repérage des navires en navigation dans une zone à proximité du dispositif d'amarrage.

Il peut également être équipé d'un système d'alerte pour mettre en garde sur un problème d'intégrité du dispositif.

Il peut encore être équipé d'un système d'instrumentation et de recueil de données.

Un équipement de monitoring et de contrôle du milieu installé sur le dispositif d'amarrage peut avoir un intérêt pour la science, pour la Marine, et pour le client dans le cadre de maintenances.

### 5.7 Préparation et Installation sur site du dispositif

On présente maintenant, en relation avec les figures 19 à 22, un procédé d'installation du dispositif 1 d'amarrage selon un mode de réalisation de l'invention.

Le procédé d'installation de ce dispositif d'amarrage selon l'invention comprend les étapes suivantes :
- le montage à terre du dispositif 1 d'amarrage ;
- le remorquage du dispositif d'amarrage jusqu'au plan d'eau, illustré en figure 19 ;
- le ballastage du dispositif 1 d'amarrage de sorte à l'immerger, illustré en figure 20 ;
- l'ancrage du dispositif d'amarrage par le biais d'une fixation des moyens 2 d'ancrage à des moyens 8 de réception prévus au fond du plan d'eau, illustré en figure 21.
- le déballastage du dispositif 1 d'amarrage de sorte à le positionner en regard du objet flottant 9, illustré en figure 22 ;
- la fixation du dispositif 1 d'amarrage à l'objet flottant par le biais d'une fixation des moyens 3 d'arrimage à des moyens de fixation sur l'objet flottant.

L'étape de remorquage du dispositif d'amarrage jusqu'au plan d'eau, illustrée en figure 19, peut être effectuée par de faibles moyens nautiques du fait de sa flottabilité, le flotteur étant de préférence déballasté pour faciliter le transport, Ce remorquage se fait ici jusqu'à ce que le dispositif soit placé à la verticale des moyens de réception 8.

Comme illustré en figure 20, l'étape de ballastage du dispositif 1 d'amarrage de sorte à l'immerger s'effectue à la verticale des moyens de réception 8. Ce ballastage peut, par exemple, se faire par le biais des moyens d'ajustement du degré de flottabilité du dispositif qui sont ménagés sur le flotteur. Cette étape de ballastage permet de mettre le flotteur a une flottabilité neutre voire négative.

L'étape d'ancrage du dispositif d'amarrage par le biais d'une fixation des moyens 2 d'ancrage à des moyens 8 de réception prévus au fond du plan d'eau, illustrée à titre d'exemple non revendiqué en figure 21, peut se faire par l'intermédiaire de personnes venant relier ces moyens d'ancrage aux moyens de réception.

Ensuite, et de sorte à positionner le dispositif d'amarrage en regard d'un objet flottant, pour permettre l'arrimage de cet objet flottant au dispositif d'amarrage, le dispositif d'amarrage est déballasté. Cette étape est illustrée en figure 22. Suite au déballastage, dans ce mode de réalisation, le dispositif d'amarrage est disposé selon l'axe V sensiblement vertical. Comme pour le ballastage, le déballastage peut, par exemple, se faire par le biais des moyens d'ajustement du degré de flottabilité du dispositif qui sont ménagés sur le flotteur.

Par la suite, la fixation du dispositif 1 d'amarrage à l'objet flottant par le biais d'une fixation des moyens 3 d'arrimage à des moyens de fixation sur l'objet flottant peut se faire également par l'intermédiaire de personnes venant relier ces moyens d'ancrage aux moyens de réception. De cette manière, cela permet une solidarisation et/ou désolidarisation aisée et rapide de la plateforme ou de l'objet de surface.

Il est à noter que ce dispositif d'amarrage selon l'invention constitue aussi un équipement réversible et amovible, non définitivement fixé au fond de l'eau.

Il peut par exemple, s'agissant de l'amarrage d'installations de surface estivales ou éphémères, mis en place à la belle saison, c'est-à-dire durant les périodes de forte affluence au cours desquelles les activités nautiques et balnéaires sont très importantes sur les plans d'eau, d'installer ce dispositif d'amarrage, puis de le retirer ou l'escamoter en hiver.

L'avantage de la solution de ce dispositif est de permettre un stockage aisé quand les conditions extérieures ne sont pas propices à son utilisation ou quand son usage n'est pas souhaité (hiver notamment).

Ainsi le dispositif d'amarrage peut par exemple être désarrimé de l'ancrage au sol et remorqué à terre pour être stocké et entretenu. La partie ancrage au sol elle est laissée pour permettre un ré-amarrage rapide la saison suivante.

Dans un autre mode de réalisation, seule l'objet flottant est désarrimé et le dispositif d'amarrage, lui, est ballasté pour avoir une flottabilité négative et reposer sur le fond marin durant toute la période d'inactivité. Un tel mode de réalisation est illustré notamment en figure 23.

De ce fait, dans ce cas de figure, le procédé d'installation de ce dispositif d'amarrage comprend les étapes suivantes :
- détachement de la fixation du dispositif d'amarrage à l'objet flottant 9;
- ballastage du dispositif 1 d'amarrage immergé de sorte à ce qu'il présente une flottabilité négative.

Ainsi, lorsqu'il n'est pas relié à un objet flottant, ce dispositif d'amarrage est mobile entre au moins :
- une position de flottabilité positive ;
- une position de flottabilité neutre ;
- une position de flottabilité négative.

Pour la remettre en fonctionnement, il suffit de déballaster le flotteur pour rétablir le fonctionnement originel du dispositif d'amarrage.

Selon un mode de réalisation privilégié, le passage d'une position à une autre position étant effectué par action au niveau des moyens d'ajustement du degré de flottabilité du dispositif d'amarrage.

Il est à noter qu'il est également possible, si nécessaire, d'effectuer une étape de modification du ballastage du piston.

Selon un mode de réalisation de l'invention, il est également effectué, au préalable, un procédé de calibrage, à terre, du dispositif d'amarrage, ce procédé comprenant une étape de définition d'une plage de flottabilité en fonction des conditions d'utilisation du dispositif d'amarrage.

### 5.8 Variante

Selon une autre mise en œuvre non revendiquée et illustrée à la figure 24, le dispositif peut également consister en un mât articulé formé en deux parties 40', 41' présentant, par exemple, une charnière à butée. Dans ce cas, le mat n'est plus pistonnant mais articulé avec une articulation 44', qui est ici une charnière à butée. Le flotteur 42' est ici ménagé au niveau de la partie haute du mât, à savoir la partie 41'. Quand l'action sur l'objet flottant déporte ce flotteur 42', l'articulation 44' s'ouvre et le volume d'air s'éloigne du point fixe, ce qui génère un couple de rappel, permettant également d'équilibrer les forces s'exerçant sur le système (incluant l'objet flottant, le dispositif d'amarrage et des moyens de réception prévus au fond du plan d'eau).

Dans ce mode de réalisation, les moyens 2 d'ancrage, destinés à ancrer le dispositif 1 d'amarrage au fond du plan d'eau ainsi que les moyens 3 d'arrimage destinés à arrimer l'objet flottant 9 au dispositif 1 d'amarrage sont inchangés.

Ainsi, le dispositif et le procédé selon l'invention permettent donc l'amarrage de tout type d'objet flottant et selon toutes destinations et architectures avec avantageusement par rapport à l'art antérieur :
- la réduction de la surface d'évitement,
- la fixation et la stabilisation en un point fixe de l'objet flottant permettant de le maintenir parallèle au plan d'eau sous les effets dynamiques de la houle, du vent et des courants et d'assurer son maintien suivant les effets de marée, surcotes et ou de crue, tout en assurant le contrôle de sa giration vis-à-vis d'autre installations de surface, sans que les installations de surface risquent d'entrer en collision les unes avec les autres et/ou d'être emportées sur le rivage ou retournées,
- l'augmentation de la capacité et de la gestion d'accueil grâce à la réversibilité et à la mobilité du dispositif d'amarrage selon l'invention qui peut donc être facilement déplacé d'une zone à une autre d'un plan d'eau sans nécessiter la mise en œuvre d'un remorqueur. Il est donc possible d'augmenter, diminuer et/ou tout simplement de maitriser et contrôler la capacité d'accueil par des installations et des retraits successifs en fonction des besoins,
- la préservation des fonds du plan d'eau dans la mesure où le dispositif d'amarrage n'entre pas en contact ni ne racle ces fonds et donc la réduction, de manière importante, de l'impact sur la faune et flore de la mise en œuvre d'ancrage et/ou de mouillage,
- la limitation de l'impact visuel et donc de l'environnement extérieur du fait que les moyens d'ancrages sont complètement immergés, et
- selon un mode de réalisation, l'équipement, en un point fixe, d'un dispositif de monitoring répondant aux politiques et règlements de l'Union Européenne comme la Directive Cadre Stratégie pour le Milieu Marin (DCSMM) de la NOAA (IOOS) et des Nations Unies (PNUE et UNCLOS) qui s'attachent à la surveillance de la lutte contre la pollution marine, la protection de la biodiversité, la sécurité et le routage maritime, l'exploitation durable de l'environnement côtier et des ressources marines, la recherche des sites d'énergies marines renouvelables, la surveillance du climat et la météorologie.

## Revendications

1. Dispositif (1) d'amarrage d'un objet flottant (9) dans un plan d'eau dans un champ de contraintes physiques correspondant à des conditions d'utilisation prédéterminées dudit dispositif,
ledit dispositif comprenant :
- des moyens (2) d'ancrage, destinés à ancrer ledit dispositif (1) au fond dudit plan d'eau ;
- des moyens (3, 3') d'arrimage destinés à arrimer ledit objet flottant (9) audit dispositif (1) d'amarrage ;
- un ensemble de liaison (4) comprenant un mât (40) et un élément coulissant (41), ledit mât (40) étant relié auxdits moyens (2) d'ancrage à une de ses extrémités (400) et coopérant à son autre extrémité (401) avec ledit élément coulissant (41) relié auxdits moyens d'arrimage (3), de façon que l'ensemble de liaison (4) soit susceptible de présenter une longueur variable en fonction desdites contraintes physiques ;
ledit dispositif (1) d'amarrage présentant une longueur variable entre au moins deux positions :
- une première position courte, correspondant à une première longueur (L0) prise par l'ensemble de liaison (4) dans au moins une première condition d'utilisation du dispositif ;
- une seconde position étendue, correspondant à une seconde longueur (L1) prise par l'ensemble de liaison (4) dans au moins une seconde condition d'utilisation dudit dispositif (1) d'amarrage, ladite deuxième longueur (L1) étant supérieure à ladite première longueur (L0),
ledit ensemble de liaison (4) comportant en outre des moyens (42) de correction de la flottabilité dudit dispositif (1) à l'intérieur d'une plage de flottabilité définie par lesdites conditions d'utilisation dudit dispositif (1) d'amarrage de sorte que ledit objet flottant (9) soit retenu mobile sur ledit plan d'eau avec un ajustement dynamique continu tendant vers une position de moindre effort en fonction desdites contraintes physiques s'exerçant sur ledit objet flottant (9),
**caractérisé en ce que** lesdits moyens (2) d'ancrage maintiennent fixe ledit dispositif (1) d'amarrage par rapport au fond dudit plan d'eau, ledit mât (40) présentant une portion élastique au voisinage desdits moyens (2) d'ancrage.

2. Dispositif d'amarrage selon la revendication 1, **caractérisé en ce que** lesdits moyens (42) de correction de la flottabilité dudit dispositif (1) sont constitués par au moins une portion (44) à densité calibrée dudit mât (40) et/ou élément coulissant (41) présentant une densité relative inférieure à celle dudit plan d'eau.

3. Dispositif d'amarrage selon la revendication 2, **caractérisé en ce que** ledit élément coulissant (41) comprend une tige autour de laquelle s'étend ladite portion (44) à densité calibrée.

4. Dispositif d'amarrage selon l'une des revendications 2 ou 3, **caractérisé en ce que** ladite portion (44) à densité calibrée présentant une densité relative inférieure à celle dudit plan d'eau est constituée selon une configuration appartenant au groupe comprenant :
- les matériaux solides présentant une densité relative inférieure à celle dudit plan d'eau, et
- les cavités fermées ménagées dans ledit mât (40) et/ou élément coulissant (41) contenant un fluide ou un matériau présentant une densité relative inférieure à celle dudit plan d'eau.

5. Dispositif (1) d'amarrage selon l'une des revendications 1 à 4, **caractérisé en ce que** lesdits moyens (42) de correction de la flottabilité dudit dispositif (1) comprennent des moyens (420) d'ajustement du degré de flottabilité dudit dispositif (1) à l'intérieur de la plage d'utilisation, ces moyens (420) d'ajustements étant réglables en fonction des conditions prédéterminées d'utilisation dudit dispositif (1).

6. Dispositif d'amarrage selon la revendication précédente, **caractérisé en ce que** lesdits moyens (420) d'ajustement du degré de flottabilité dudit dispositif (1) sont ménagés sur ladite portion (44) à densité calibrée dudit mât (40) et/ou élément coulissant (41).

7. Dispositif d'amarrage selon l'une des revendications précédentes, **caractérisé en ce que** lesdits moyens (3, 3') d'arrimage autorisent au moins deux degrés de liberté en rotation entre ledit dispositif (1) d'amarrage et ledit objet flottant (9).

8. Dispositif (1) d'amarrage selon l'une des revendications précédentes, **caractérisé en ce qu'**il comprend en outre au moins un capteur.

9. Dispositif (1) d'amarrage selon l'une des revendications précédentes, **caractérisé en ce que**, lorsqu'il n'est pas relié à un objet flottant, ledit dispositif est mobile entre au moins :
- une position de flottabilité positive ;
- une position de flottabilité neutre ;
- une position de flottabilité négative,
le passage d'une position à une autre position étant effectué par action au niveau desdits moyens (420) d'ajustement du degré de flottabilité dudit dispositif (1) d'amarrage.

10. Dispositif (1) d'amarrage selon l'une des revendications précédentes, **caractérisé en ce que** ladite première condition d'utilisation du dispositif correspond à une première combinaison de valeurs de paramètres d'utilisation dudit dispositif, et ladite deuxième condition d'utilisation du dispositif correspond pour au moins une seconde combinaison de valeurs desdits paramètres d'utilisation dudit dispositif, lesdits paramètres d'utilisation dudit dispositif appartenant au groupe incluant :
- les modalités d'usage ;
- la longueur maximale de coulissement ;
- les efforts longitudinaux s'exerçant sur ledit ensemble de liaison.

11. Dispositif (1) d'amarrage selon l'une des revendications précédentes, **caractérisé en ce que** ladite plage de flottabilité est prédéterminée par lesdites conditions d'utilisation dudit dispositif (1) d'amarrage.

12. Procédé d'installation d'un dispositif d'amarrage selon l'une des revendications 1 à 11, **caractérisé en ce qu'**il comprend les étapes suivantes :
- le montage à terre du dispositif (1) d'amarrage ;
- le remorquage du dispositif d'amarrage jusqu'au plan d'eau ;
- le ballastage dudit dispositif d'amarrage de sorte à l'immerger ;
- l'ancrage dudit dispositif d'amarrage par le biais d'une fixation des moyens (2) d'ancrage à des moyens (8) de réception prévus au fond dudit plan d'eau.
- le déballastage dudit dispositif (1) d'amarrage de sorte à le positionner en regard dudit objet flottant (9) ;
- la fixation dudit dispositif (1) d'amarrage audit objet flottant par le biais d'une fixation des moyens (3) d'arrimage à des moyens de fixation sur ledit objet flottant.

13. Procédé selon la revendication précédente, **caractérisé en ce qu'**il comprend les étapes ultérieures de
- détachement de la fixation dudit dispositif d'amarrage audit objet flottant (9);
- ballastage du dispositif (1) d'amarrage immergé de sorte à ce qu'il présente une flottabilité négative.

14. Procédé de calibrage, à terre, d'un dispositif d'amarrage selon l'une des revendications 1 à 11, **caractérisé en ce qu'**il comprend une étape de définition d'une plage de flottabilité en fonction des conditions d'utilisation dudit dispositif (1) d'amarrage.

## Patentansprüche

1. Vorrichtung (1) zum Festmachen eines in einem Gewässer schwimmenden Objekts (9) in einem physikalischen Belastungsfeld, das vorbestimmten Nutzungsbedingungen der Vorrichtung entspricht,
wobei die Vorrichtung umfasst:
- Verankerungsmittel (2), die dazu bestimmt sind, die Vorrichtung (1) am Boden des Gewässers zu verankern;
- Andockmittel (3, 3'), die dazu bestimmt sind, das schwimmende Objekt (9) an der Festmachvorrichtung (1) anzudocken;
- eine Verbindungsbaugruppe (4), die einen Mast (40) und ein Gleitelement (41) umfasst, wobei der Mast (40) an einem seiner Enden (400) mit den Verankerungsmitteln (2) verbunden ist und an seinem anderen Ende (401) mit dem mit den Andockmitteln (3) verbundenen Gleitelement (41) zusammenwirkt, so dass die Verbindungsbaugruppe (4) eine variable Länge in Abhängigkeit von den physikalischen Belastungen aufweisen kann;
wobei die Festmachvorrichtung (1) eine variable Länge zwischen mindestens zwei Positionen aufweist:
- einer ersten kurzen Position, die einer ersten Länge (L0) entspricht, die von der Verbindungsbaugruppe (4) in mindestens einer ersten Nutzungsbedingung der Vorrichtung eingenommen wird;
- einer zweiten ausgestreckten Position, die einer zweiten Länge (L1) entspricht, die von der Verbindungsbaugruppe (4) in mindestens einer zweiten Nutzungsbedingung der Festmachvorrichtung (1) eingenommen wird, wobei die zweite Länge (L1) größer ist als die erste Länge (L0),
wobei die Verbindungsbaugruppe (4) ferner Mittel (42) zur Korrektur des Auftriebs der Vorrichtung (1) innerhalb eines Auftriebsbereichs aufweist, der durch die Nutzungsbedingungen der Festmachvorrichtung (1) definiert ist, so dass das schwimmende Objekt (9) beweglich auf dem Gewässer mit einer kontinuierlichen dynamischen Anpassung gehalten wird, die zu einer Position mit geringerer Kraft in Abhängigkeit von den physikalischen Belastungen, die auf das schwimmende Objekt (9) ausgeübt werden, tendiert,
**dadurch gekennzeichnet, dass** die Verankerungsmittel (2) die Festmachvorrichtung (1) in Bezug auf den Boden des Gewässers festhalten, wobei der Mast (40) einen elastischen Abschnitt in der Nähe der Verankerungsmittel (2) aufweist.

2. Festmachvorrichtung nach Anspruch 1, **dadurch gekennzeichnet, dass** die Mittel (42) zur Korrektur des Auftriebs der Vorrichtung (1) aus mindestens einem Abschnitt (44) mit kalibrierter Dichte des Mastes (40) und/oder Gleitelements (41) bestehen, der eine relative Dichte aufweist, die niedriger als die des Gewässers ist.

3. Festmachvorrichtung nach Anspruch 2, **dadurch gekennzeichnet, dass** das Gleitelement (41) einen Stab umfasst, um den sich der Abschnitt (44) mit kalibrierter Dichte erstreckt.

4. Festmachvorrichtung nach einem der Ansprüche 2 oder 3, **dadurch gekennzeichnet, dass** der Abschnitt (44) mit kalibrierter Dichte, der eine relative Dichte aufweist, die niedriger als die des Gewässers ist, gemäß einer Konfiguration gebildet ist, die zu der Gruppe gehört, die umfasst:
- feste Materialien, die eine relative Dichte aufweisen, die niedriger als die des Gewässers ist, und
- die geschlossenen Hohlräume, die in dem Mast (40) und/oder Gleitelement (41) angeordnet sind, die ein Fluid oder ein Material enthalten, das eine relative Dichte aufweist, die niedriger als die des Gewässers ist.

5. Festmachvorrichtung (1) nach einem der Ansprüche 1 bis 4, **dadurch gekennzeichnet, dass** die Mittel (42) zur Korrektur des Auftriebs der Vorrichtung (1) Mittel (420) zur Anpassung des Auftriebsgrads der Vorrichtung (1) innerhalb des Nutzungsbereichs umfassen, wobei diese Anpassungsmittel (420) in Abhängigkeit von den vorbestimmten Nutzungsbedingungen der Vorrichtung (1) einstellbar sind.

6. Festmachvorrichtung nach vorhergehendem Anspruch, **dadurch gekennzeichnet, dass** die Mittel (420) zur Anpassung des Auftriebsgrads der Vorrichtung (1) an dem Abschnitt (44) mit kalibrierter Dichte des Mastes (40) und/oder Gleitelements (41) eingerichtet sind.

7. Festmachvorrichtung nach einem der vorhergehenden Ansprüche, **dadurch gekennzeichnet, dass** die Andockmittel (3, 3') mindestens zwei Rotations-Freiheitsgrade zwischen der Festmachvorrichtung (1) und dem schwimmenden Objekt (9) zulassen.

8. Festmachvorrichtung (1) nach einem der vorhergehenden Ansprüche, **dadurch gekennzeichnet, dass** sie ferner mindestens einen Sensor umfasst.

9. Festmachvorrichtung (1) nach einem der vorhergehenden Ansprüche, **dadurch gekennzeichnet, dass** die Vorrichtung, wenn sie nicht mit einem schwimmenden Objekt verbunden ist, beweglich ist zwischen mindestens:
- einer positiven Auftriebsposition;
- einer neutralen Auftriebsposition;
- einer negativen Auftriebsposition,
wobei der Wechsel von einer Position in eine andere Position durch Betätigung im Bereich der Mittel (420) zur Anpassung des Auftriebsgrads der Festmachvorrichtung (1) erfolgt.

10. Festmachvorrichtung (1) nach einem der vorhergehenden Ansprüche, **dadurch gekennzeichnet, dass** die erste Nutzungsbedingung der Vorrichtung einer ersten Kombination von Nutzungsparameterwerten der Vorrichtung entspricht, und die zweite Nutzungsbedingung der Vorrichtung mindestens einer zweiten Kombination von Nutzungsparameterwerten der Vorrichtung entspricht, wobei die Nutzungsparameter der Vorrichtung zu der Gruppe gehören, die einschließt:
- die Gebrauchsmodalitäten;
- die maximale Gleitlänge;
- die Längskräfte, die auf die Verbindungsbaugruppe wirken.

11. Festmachvorrichtung (1) nach einem der vorhergehenden Ansprüche, **dadurch gekennzeichnet, dass** der Auftriebsbereich durch die Nutzungsbedingungen der Festmachvorrichtung (1) vorbestimmt ist.

12. Verfahren zur Installation einer Festmachvorrichtung nach einem der Ansprüche 1 bis 11, **dadurch gekennzeichnet, dass** es die folgenden Schritte umfasst:
- die Montage der Festmachvorrichtung (1) an Land;
- das Befördern der Festmachvorrichtung bis zu dem Gewässer;
- das Ballastieren der Festmachvorrichtung, damit sie untertaucht;
- das Verankern der Festmachvorrichtung durch eine Befestigung der Verankerungsmittel (2) an Empfangsmitteln (8), die am Boden des Gewässers vorgesehen sind,
- das Entballastieren der Festmachvorrichtung (1), um sie dem schwimmenden Objekt (9) zugewandt zu positionieren;
- das Befestigen der Festmachvorrichtung (1) an dem schwimmenden Objekt durch eine Befestigung der Andockmittel (3) an Befestigungsmitteln an dem schwimmenden Objekt.

13. Verfahren nach vorhergehendem Anspruch, **dadurch gekennzeichnet, dass** es die nachfolgenden Schritte umfasst des
- Lösens der Befestigung der Festmachvorrichtung an dem schwimmenden Objekt (9);
- Ballastierens der untergetauchten Verankerungsvorrichtung (1), so dass sie einen negativen Auftrieb aufweist.

14. Verfahren zur Kalibrierung an Land einer Festmachvorrichtung nach einem der Ansprüche 1 bis 11, **dadurch gekennzeichnet, dass** es einen Schritt des Festlegens eines Auftriebsbereichs in Abhängigkeit von den Nutzungsbedingungen der Festmachvorrichtung (1) umfasst.

## Claims

1. Device (1) for mooring a floating object (9) in a body of water in an area with physical constraints corresponding to predetermined conditions of use of said device,
said device comprising:
- anchoring means (2) for anchoring said device (1) to the bottom of said body of water;
- securing means (3, 3') for securing said floating object (9) to said mooring device (1);
- a linkage assembly (4) comprising a mast (40) and a sliding element (41), said mast (40) being connected to said anchoring means (2) at one of its ends (400) and cooperating at its other end (401) with said sliding element (41) connected to said anchoring means (3), such that the linkage assembly (4) can have a variable length depending on said physical constraints;
said mooring device (1) having a variable length between at least two positions:
- a short first position, corresponding to a first length (L0) adopted by the linkage assembly (4) in at least one first condition of use of the device;
- an extended second position, corresponding to a second length (L1) adopted by the linkage assembly (4) in at least one second condition of use of said mooring device (1), said second length (L1) being greater than said first length (L0),
said linkage assembly (4) further comprising means (42) for correcting the buoyancy of said device (1) within a buoyancy range defined by said conditions of use of said mooring device (1) so that said floating object (9) is kept movable on said body of water with a continuous dynamic adjustment tending towards a position of least force depending on said physical constraints exerted on said floating object (9),
**characterised in that** said anchoring means (2) keep said mooring device (1) stationary relative to the bottom of said body of water, said mast (40) having an elastic portion in the vicinity of said anchoring means (2).

2. Mooring device according to claim 1, **characterised in that** said means (42) for correcting the buoyancy of said device (1) are formed of at least one calibrated-density portion (44) of said mast (40) and/or sliding element (41) having a relative density less than that of said body of water.

3. Mooring device according to claim 2, **characterised in that** said sliding element (41) comprises a rod around which said calibrated-density portion (44) extends.

4. Mooring device according to one of claims 2 or 3, **characterised in that** said calibrated-density portion (44) having a relative density less than that of said body of water is formed according to a configuration belonging to the group comprising:
- solid materials having a relative density less than that of said body of water, and
- the closed cavities formed in said mast (40) and/or sliding element (41) containing a fluid or a material having a relative density lower than that of said body of water.

5. Mooring device (1) according to one of claims 1 to 4, **characterised in that** said means (42) for correcting the buoyancy of said device (1) comprise means (420) for adjusting the degree of buoyancy of said device (1) within the range of use, these adjustment means (420) being adjustable according to the predetermined conditions of use of said device (1).

6. Mooring device according to the preceding claim, **characterised in that** said means (420) for adjusting the degree of buoyancy of said device (1) are provided on said calibrated-density portion (44) of said mast (40) and/or sliding element (41).

7. Mooring device according to one of the preceding claims, **characterised in that** said securing means (3, 3') allow at least two degrees of freedom in rotation between said mooring device (1) and said floating object (9).

8. Mooring device (1) according to one of the preceding claims, **characterised in that** it further comprises at least one sensor.

9. Mooring device (1) according to one of the preceding claims, **characterised in that**, when it is not connected to a floating object, said device is movable between at least:
- a positive buoyancy position;
- a neutral buoyancy position;
- a negative buoyancy position,
switching from one position to another position being carried out by action at said means (420) for adjusting the degree of buoyancy of said mooring device (1).

10. Mooring device (1) according to one of the preceding claims, **characterised in that** said first condition of use of the device corresponds to a first combination of values of parameters of use of said device, and said second condition of use of the device corresponds to at least a second combination of values of said parameters of use of said device, said parameters of use of said device belonging to the group including:
- the modes of use;
- the maximum sliding length;
- the longitudinal forces exerted on said linkage assembly.

11. Mooring device (1) according to one of the preceding claims, **characterised in that** said buoyancy range is predetermined by said conditions of use of said mooring device (1).

12. Method for installing a mooring device according to one of claims 1 to 11, **characterised in that** it comprises the following steps:
- mounting the mooring device (1) onshore;
- towing the mooring device to the body of water;
- ballasting said mooring device so as to submerge it;
- anchoring said mooring device by attachment of the anchoring means (2) to receiving means (8) provided at the bottom of said body of water,
- deballasting said mooring device (1) so as to position it opposite said floating object (9);
- attaching said mooring device (1) to said floating object via an attachment of the mooring means (3) to attachment means on said floating object.

13. Method according to the preceding claim, **characterised in that** it comprises the subsequent steps of
- detaching the attachment of said mooring device to said floating object (9);
- ballasting the submerged mooring device (1) so that it has a negative buoyancy.

14. Method for calibrating, onshore, a mooring device according to one of claims 1 to 11, **characterised in that** it comprises a step of defining a buoyancy range according to the conditions of use of said mooring device (1).
